# EUROPÄISCHE PATENTSCHRIFT

(11) **EP 0 151 681 B1**
(45) Veröffentlichungstag und Bekanntmachung des Hinweises auf die Patenterteilung: **12.11.1986**
(21) Anmeldenummer: 84109411.3
(22) Anmeldetag: 08.08.1984
(51) Int. Cl.: A63G 31/12, A63B 67/00, B63B 35/86

(54) **Spiel- und Sporteinrichtung zur Anordnung auf Wasserflächen, vorzugsweise in Schwimmbädern**
Playing and sporting device for use on water surfaces, preferably in swimming pools
Dispositif de jeu et de sport pour montage dans des surfaces d'eau, de préférence dans des piscines

(30) Priorität: 25.02.1984 DE 8405823 U; 17.04.1984 DE 3414468; 08.06.1984 DE 3421382
(43) Veröffentlichungstag der Anmeldung: 21.08.1985
(73) Patentinhaber: Müller, Paul, D-8011 Putzbrunn (DE)
(72) Erfinder: Müller, Paul, D-8011 Putzbrunn (DE)
(74) Vertreter: Dorner, Jörg, Dr.-Ing.

## Beschreibung

Die Erfindung bezieht sich auf eine Spiel- und Sporteinrichtung zur Anordnung auf Wasserflächen, mit einem für Personen tragfähigen, biegsamen Schwimmkörper.

Zur Erzielung einer hohen Reißfestigkeit werden derartige Sporteinrichtungen aus kunststoffkaschiertem Gewebe hergestellt und/oder im Hinblick auf geringstem Matrialbedarf bei ausreichend hohem Auftrieb aufblasbar gestaltet. Eine solche Spiel- und Sporteinrichtung ist die bekannte Luftmatratze. Als Rettungshilfen für in Seenot geratene Menschen ist ferner die Verwendung von flexiblen, aufblasbaren, eine Vielzahl von Kammern aufweisenden Schläuchen aus nichtmetallischem Material, vorzugsweise Kunststoff, bekannt (GB-A-823 922). Diese Rettungshilfen sind so bemessen, daß die Schiffbrüchigen sich mit den Händen daran festhalten oder in diesen festgehalten und somit vom Ertrinken bewahrt werden können. Einige Bereiche der Rettungseinrichtungen können hinsichtlich Größe und Tragfähigkeit für das sichere Liegen einzelner Personen oberhalb des Wasserspiegels ausgelegt sein. Die bekannte Rettungseinrichtung stellt somit weder eine Laufbahn noch eine Laufbahn mit Hindernissen im Sinne der vorliegenden Erfindung dar. Aufblasbare Bahnen aus Kunststoff werden darüber hinaus beispielsweise als Elemente für provisorische Brücken zur trockenen Überquerung von Wasserflächen für Mensch und Material genutzt (The Military Engineer, March-April 1969. S. 104). Da diese bekannten Brückenelemente ein sicheres Überqueren z. B. eines Flusses durch Kraftfahrzeuge ermöglichen sollen, erfordern sie relativ starre und unhandliche große Konstruktionen.

Demgegenüber kommt es bei Spiel- und Sporteinrichtungen der vorgeschlagenen Art darauf an, daß diese eine gewisse Nachgiebigkeit bzw. Elastizität besitzen und auch labile Lagen im Wasser einnehmen können, sodaß für den Nutzer immer wieder eine den Spielreiz bewirkende Gefahr des Inswasserfallens erzeugbar ist (vgl. luftgefüllte Ringschläuche, Luftmatratzen u.ä.). Außerdem müssen diese Einrichtungen einfach zu handhaben und in Schwimmbädern zu installieren sein.

Die Erfindung, wie sie im Anspruch 1 gekennzeichnet ist, löst die Aufgabe, eine gattungsgemäße Einrichtung mit einfachen Mitteln so weiterzubilden. daß ein abwechslungsreiches Wassersportgerät entsteht.

Mit der Erfindung wird für den Wassersport eine neue Attraktion geschaffen, durch die weitere Besucher für Freizeiteinrichtungen gewonnen werden können. Die Attraktivität der Spiel- und Sporteinrichtung ergibt sich durch die Anordnung von Hindernissen entlang einer Laufbahn, durch welche das Durchlaufen der auf dem Wasser liegenden Bahn erschwert und die Gefahr, daß der Nutzer in das Wasser fällt, vergrößert wird. Dieser Umstand erzeugt im Nutzer den Anreiz zu immer erneuten Versuchen die Bahn erfolgreich zu überwinden.

Durch die Verwendung von Hindernissen unterschiedlicher Form und Farbe ist die Möglichkeit gegeben, abwechslungsreiche Laufbahnen zu gestalten und im Falle von lösbar auf der Laufbahn befestigten Hindernissen von Zeit zu Zeit den Charakter der Bahn zu verändern. Beispielsweise können die Hindernisse nur aus Bällen oder zylindrischen Rollen oder aus beiden Raumformen bestehen. Auch kann die Laufbahn mit Bergen und Tälern, also wellenförmiger Lauffläche, versehen sein. Die Hindernisse können ferner durch Aussparungen in der Laufbahn ergänzt werden.

Eine weitere Gestaltungsmöglichkeit der erfindungsgemäßen Spiel- und Sporteinrichtung ergibt sich durch einen von der geraden Erstreckung abweichenden kurvigen Verlauf der Bahn, wobei die S-Form und die Kreisring-Form besonders zweckmäßig sind.

Die Befestigung der Hindernisse auf der Laufbahn kann fest oder lösbar ausgebildet sein, wobei die feste Anbringung durch Kunststoffschweißen, -kleben oder durch Nähen, die lösbare Anbringung durch Knöpfen, Binden, Reiß- oder Klettverschluß erfolgen kann. In einigen Fällen kann auch die einstückige Ausbildung der Hindernis-Laufbahn vorteilhaft sein.

Ein niedriges Gewicht ist besonders bei der aufblasbaren Ausgestaltung der Laufbahn und/oder der Hindernisse erreichbar, weil der Auftrieb der Bahn im wesentlichen durch das einfüllbare Luftvolumen vorgebbar ist und das Material für die Laufbahn und die Hindernisse nur im Hinblick auf eine ausreichende Reißfestigkeit dimensioniert zu werden braucht. Nach Ablassen der Luft aus den Kammern der Laufbahn bzw. der Hindernisse, lassen sich die Laufbahnelemente kompakt zusammenlegen und mit geringem Platzbedarf während der Nichtnutzung lagern. " Zur Befestigung der Laufbahn im Wasser können sich an deren Rändern, vorzugsweise den längsseitigen, ausreichend viele Ösen befinder, in die z. B. elastische Leinen eingehängt werden, welche bei Schwimmbecken mit dem festen Beckenrand oder im Falle natürlicher Gewässer mit im Wasser befindlichen Pfählen oder Bojen verbindbar sind und so eine nur im Rahmen der Elastizität der Laufbahn und der Leinen schwankende Fixierung der Laufbahn auf der Wasserfläche ermöglichen.

Im folgenden wird die Erfindung anhand von Ausführungsbeispielen näher erläutert :

Es zeigt
Figur 1 eine erfindungsgemäße Spiel- und Sporteinrichtung in Seitenansicht.
Figur 2 eine Draufsicht der Laufbahn nach Figur 1 mit gerader Erstreckung,
Figur 3 eine Draufsicht der Laufbahn nach Figur 1 mit S-förmiger Erstreckung,
Figur 4 eine erfindungsgemäße Spiel- und Sporteinrichtung mit kreisringförmigem Bahnverlauf in seitlicher Ansicht und
Figur 5 eine Draufsicht der Spiel- und Sporteinrichtung nach Figur 4.

Auf der Laufbahn 1 sind gemäß Figuren 1 bis 3 Hinderniselemente verschiedener Raumform hintereinander angeordnet. Mit 2 sind quader- oder kastenformige, mit 4 wellenförmige und mit 5 und 6 zylindrische liegend bzw. stehend angeordnete Hindernisse bezeichnet. Neben diesen Hindernissen können auch noch Aussparungen 3 vorgesehen sein. Die Laufbahn 1 wird mittels Leinen 11 am Rand eines Schwimmbeckens befestigt.

Wie Figur 1 zeigt, kann die Laufbahn 1 so elastisch ausgebildet sein, daß diese beim Betreten im Belastungsbereich 12 nachgibt und unter die Wasseroberfläche absinkt. Diese Nachgiebigkeit der Laufbahn stellt große Anforderungen an das Bewahren des Gleichgewichts beim Laufen und erschwert zudem das schnelle Abdrücken des Standbeines des Läufers.

Die Ausführungsbeispiele nach den Figuren 2 und 3 unterscheiden sich lediglich durch die gerade und die S-förmige Erstreckung der Laufbahnen. Beide Bahnformen eignen sich in jeweils mehrfacher paralleler Anordnung für Wettkampfspiele und zwar sowohl für Einzel- als auch für Mannschaftsbewerbe.

Die Spiel- und Sporteinrichtung nach Figur 4 und 5 ist kreisförmig gestaltet. Sie weist die auch bei den Ausführungen der Figuren 1 bis 3 verwendeten Hindernisse 4 bis 5 auf. Zusätzlich befinden sich noch kugelförmige, tunnelförmige und reifenförmige Hinderniselemente 7, 9 und 10 auf der Laufbahn. Neben kreisrunden Aussparungen 3 sind in der Laufbahn auch langlochförmige Aussparungen 8 vorgesehen. Diese sog. Ringinsel wird bevorzugt als Spieleinrichtung eingesetzt werden.

## Patentansprüche

1. Spiel- und Sporteinrichtung zur Anordnung auf Wasserflächen, vorzugsweise in Schwimmbädern, mit einem für Personen tragfähigen, biegsamen Schwimmkörper, gekennzeichnet durch eine durchgehend schwimmfähige Laufbahn (1) aus einer selbstschwimmenden ein- oder mehrlagigen Kunststoffplane, die entlang ihrer Erstreckung, Hindernisse bildende Erhebungen (2, 4-7, 9, 10) einer oder unterschiedlicher Raumform aufweist.

2. Spiel- und Sporteinrichtung nach Anspruch 1 dadurch gekennzeichnet, daß die Erhebungen (2, 4-7, 9, 10) wellenförmig (4), reifenförmig (10). in Form von Kugeln (7), Quadern (2), Tunneln (9), liegenden oder stehenden zylindrischen Rollen (5, 6) ausgebildet und jeweils für sich oder untereinander kombiniert auf der Laufbahn (1) angeordnet sind.

3. Spiel- und Sporteinrichtung nach Anspruch 1 und 2, dadurch gekennzeichnet, daß die Erhebung (2. 4-7, 9.10) durch aufblasbare oder ausgeschäumte in die Laufbahn (1) integrierte oder lösbar auf ihr befestigbare Kunststofffolien gebildet sind.

4. Spiel- und Sporteinrichtung nach einem der Ansprüche 1 bis 3, dadurch gekennzeichnet, daß die Laufbahn (1) eine gerade, S-förmige oder kreisringförmige Erstreckung besitzt.

5. Spiel- und Sporteinrichtung nach einem der Ansprüche 1 bis 4, dadurch gekennzeichnet, daß Laufbahn (1) Aussparungen (3) aufweist.

6. Spiel- und Sporteinrichtung nach einem der Ansprüche 1 bis 5, dadurch gekennzeichnet, daß die Laufbahn (1) in sich so elastisch ist, daß zumindest der im wesentlichen ebene Teil der Bahn in den Bereichen (12) in denen sie vom Körpergewicht eines Läufern unmittelbar belastet wird, unter die Wasseroberfläche absinkt.

7. Spiel- und Sporteinrichtung nach einem der Ansprüche 1 bis 6, dadurch gekennzeichnet, daß an der Laufbahn (1), vorzugsweise an den längsseitigen Rändern. Ösen zur Befestigung von am Beckenrand oder an Pfählen oder Bojen zu befestigenden, elastischen Leinen vorgesehen sind.

## Claims

1. Leisure and sports apparatus for arrangement on water surfaces, preferably in swimming baths, with a flexible float capable of bearing persons, characterized by a continuously floatable running track (1) consisting of a buoyant single-layer or multi-layer plastic tarpaulin, which has elevations (2, 4-7. 9, 10) of one or different three-dimensional shape forming obstacles along its extent.

2. Leisure and sports apparatus according to Claim 1, characterized in that the elevations (2, 4-7, 9, 10) are designed wave-shaped (4), tyre- shaped (10), in the form of balls (7), cuboids (2), tunnels (9), horizontal or vertical cylindrical rolls (5, 6) and in each case are arranged by themselves or combined with one another on the running track (1

3. Leisure and sports apparatus according to Claims 1 and 2, characterized in that the elevation (2, 4-7, 9, 10) is formed by inflatable or foamed plastic sheets integrated into the running track (1) or detachably fastenable to it.

4. Leisure and sports apparatus according to one of Claims 1 to 3, characterized in that the running track (1) has a straight, S-shaped or annular extent.

5. Leisure and sports apparatus according to one of Claims 1 to 4, characterized in that running track (1) has recesses (3).

6. Leisure and sports apparatus according to one of Claims 1 to 5. characterized in that the running track (1) is so flexible in itself that, at least in the substantially flat part of the track, it sinks under the surface of the water in the areas (12) in which it is directly loaded by the body weight of a runner.

7. Leisure and sports apparatus according to one of Claims 1 to 6, characterized in that eyes are provided on the running track (1). preferably on the longitudinal edges, for the fastening of flexible lines to be fastened at the edge of the pool or to poles or buoys.

## Revendications

1. Dispositif de jeu et de sport à utiliser sur des surfaces d'eau et, de préférence, dans les bassins de natation, avec un corps flottant élastique pouvant supporter des personnes, caractérisé par une piste de course (1) flottante sur toute sa longueur et constituée d'un plan autoflottant en matière plastique d'une ou de plusieurs couches et présentant, sur sa longueur, des surélévations (2, 4, 7, 9, 10) constituant des obstacles et de formes diverses.

2. Dispositif de jeu et de sport selon la revendication 1, caractérisé en ce que les surélévations (2, 4, 7, 9, 10) sont en forme de vagues (4), de pneus (10), de balles (7), de cadres (2), de tunnels (9), de rouleaux cylindriques couchés ou debout (5, 6) et sont disposées sur la piste de course, individuellement ou combinées les unes derrière les autres.

3. Dispositif de jeu et de sport selon les revendications 1 et 2, caractérisé en ce que les surélévations (2, 4, 7, 9, 10) sont constituées par des feuilles de plastique gonflables ou pouvant être remplies de mousse, intégrées à la piste de course (1) ou fixées sur celle-ci de manière amovible.

4. Dispositif de jeu et de sport selon l'une des revendications 1 à 3, caractérisé en ce que la piste de course (1) a une forme droite, en « S au en forme d'anneau circulaire.

5. Dispositif de jeu et de sport selon l'une des revendications 1 à 4, caractérisé en ce que la piste de course (1) présente des évidements (3).

6. Dispositif de jeu et de sport selon l'une des revendications 1 à 5, caractérisé en ce que la piste de course (1) est suffisamment élastique pour qu'au moins la partie essentiellement plane de la piste s'affaisse sous la surface de l'eau dans les zones (12) qui sont chargées directement par le poids du corps d'un coureur.

7. Dispositif de jeu et de sport selon l'une des revendications 1 à 6, caractérisé en ce que des oeillets sont prévus sur la piste de course (1), de préférence sur ses bords longitudinaux, en vue d'assurer la fixation de liens élastiques à fixer au bord du bassin ou à des pieux ou bouées.
